# EUROPÄISCHE PATENTSCHRIFT

(11) **EP 2 985 381 B1**
(45) Veröffentlichungstag und Bekanntmachung des Hinweises auf die Patenterteilung: **22.03.2017**
(21) Anmeldenummer: 14180674.5
(22) Anmeldetag: 12.08.2014
(51) Int. Cl.: D06F 39/00, D06F 39/06, A47L 15/00, A47L 15/44, D06F 39/02

(54) **Wasserführende Vorrichtung mit selbst regulierender Dosierung**
Water-conducting device with self-regulating dosing
Dispositif à écoulement d'eau doté d'un dosage à réglage automatique

(43) Veröffentlichungstag der Anmeldung: 17.02.2016
(73) Patentinhaber: Schulthess Maschinen AG, 8633 Wolfhausen (CH)
(72) Erfinder: Liu, Yansong, 5200 Brugg (CH); Pasquon, Ugo, 8645 Jona (CH); Stucky, Luca, 8630 Rüti (CH)
(74) Vertreter: Frischknecht, Harry Ralph

(56) Entgegenhaltungen:
- DE-A1-102007 011 119
- DE-A1-102008 056 701

## Beschreibung

### TECHNISCHES GEBIET

Die vorliegende Erfindung betrifft eine wasserführende Vorrichtung, insbesondere eine Waschmaschine oder eine Geschirrspülmaschine, mit einer Dosiereinheit nach dem Oberbegriff von Anspruch 1, sowie ein Verfahren zum Betrieb einer wasserführenden Vorrichtung nach dem Oberbegriff von Anspruch 18.

### STAND DER TECHNIK

Bei einer Waschmaschine oder einer Geschirrspülmaschine wird typischerweise Reinigungsmittel, wie Waschmittel, Spülmittel oder dergleichen eingesetzt, um eine gewünschte Reinigungswirkung zu erzielen, die mit Wasser allein nicht erreichbar ist. Durch Reinigungsmittel wird unter anderem die Oberflächenspannung des Wassers herabgesetzt und gelöster Schmutz gebunden. Wird zu wenig Reinigungsmittel dem Wasser zugegeben, ist die Reinigungswirkung mangelhaft. Ein Reinigungsmittelüberschuss fördert die Schaumbildung, was bei sehr starker Schaumbildung zu einer Maschinenstörung führen kann. Gleichermassen wird bei einem Reinigungsmittelüberschuss das Ökosystem unnötigerweise belastet, was insbesondere für die Tierwelt einen Nachteil darstellt. Darüber hinaus entstehen bei einer Überdosierung unnötige Mehrkosten.

Es ist also ein wesentliches Bedürfnis, die Behandlungsmittel für die zu reinigenden Gegenstände, wie das Reinigungsmittel oder das Weichspülmittel optimal zu dosieren, so dass die Nachteile nicht mehr bestehen.

Aus dem Stand der Technik sind diverse Vorschläge bekannt geworden, welche aber die Dosierung nur unzureichend sicherstellen. Beispielhaft sei hier die DE 10 2009 029 443 genannt, wobei die Dosierung anhand von vorbestimmten Behandlungsprogrammen und Parametern erfolgt.
DE 10 2007 011119 A1, DE 100 39 408 B4 und DE 42 04 806 A1 betreffen Waschmaschinen, welche die Konzentration von Waschmitteln ermitteln.

### DARSTELLUNG DER ERFINDUNG

Ausgehend von diesem Stand der Technik liegt der Erfindung eine Aufgabe zugrunde, eine wasserführende Vorrichtung, insbesondere eine Waschmaschine oder ein Geschirrspüler, anzugeben, welches eine verbesserte Dosierung der Behandlungsmittel erlaubt. Insbesondere soll die Dosierung der Behandlungsmittel automatisch und geregelt erfolgen.

Diese Aufgabe löst der Gegenstand von Anspruch 1. Demgemäss umfasst eine wasserführende Vorrichtung einen Behälter zur Aufnahme von Wasser und mindestens einem im Wasser zu lösenden Behandlungsmittel sowie von zu behandelnden Gegenständen und eine Dosiereinrichtung zur Dosierung von dem mindestens einen Behandlungsmittel. Die wasserführende Vorrichtung umfasst weiterhin eine Steuerung und eine mit der Steuerung zusammenarbeitende Messeinheit, mit welcher Messeinheit der vom mindestens einen Behandlungsmittel resultierende Schaum im Behälter erfassbar ist, wobei mit der Messeinheit Daten oder ein Signal für die Steuerung bereitstellbar sind, wobei die Daten bzw. das Signal den Zustand des Schaums oder einen Parameter des Schaums repräsentieren und wobei nach Massgabe der Daten bzw. des Signals das mindestens eine Behandlungsmittel aus der Dosiereinheit dosierbar ist.

Versuche haben gezeigt, dass eine optimale Dosierung des Behandlungsmittels, insbesondere eines Reinigungsmittels, für die Erzielung eines guten Reinigungsresultats zentral ist. Durch die Erfassung des Schaumes mit der Messeinheit und der basierend auf der Erfassung durchgeführten Dosierung des Behandlungsmittels kann letzteres optimal dosiert werden, so dass nicht zu wenig aber auch nicht zu viel Behandlungsmittel vorhanden ist. Hierdurch wird der Dosiervorgang wesentlich vereinfacht und das Waschmittel korrekter dosiert, und damit ein optimales Reinigungsresultat erreicht. Gleichzeitig wird eine Prozessstörung durch zu starke Schaumbildung vermieden. Darüber hinaus werden durch die Verhinderung einer Überdosierung die Umwelt geschont und Kosten gespart.
Besonders bevorzugt wird bei einem Reinigungsvorgang das Reinigungsmittel basierend auf den Daten bzw. dem Signal schrittweise zugegeben, bis eine gewünschte Schaumbildung erreicht wird.

Die Messeinheit stellt je nach Ausführung verschiedene Arten von Daten oder verschiedene Arten von Signalen bereit. Beispielsweise kann die Messeinheit Rohdaten bereitstellen, welche dann von der Steuerung entsprechend verarbeitet werden. Alternativ kann die Messeinheit bereits Signale bereitstellen, welche von der Steuerung, insbesondere ohne weitere Verarbeitung, übernommen werden können.

Besonders vorteilhaft werden zwei verschiedene Behandlungsmittel eingesetzt, nämlich einerseits das besagte Reinigungsmittel, mit welchem die Schaumbildung erfolgt, und andererseits ein die Schaumbildung dämpfendes Behandlungsmittel, wie z.B. ein Weichspülmittel, mit welchem die Schaumbildung herabgesetzt und somit eine zu starke Schaumbildung bekämpft werden kann. Es können mehr als ein Reinigungsmittel und mehr als ein die Schaumbildung dämpfendes Behandlungsmittel eingesetzt werden.

Vorzugsweise wird in der Steuerung die Daten bzw. das Signal, welche einen Parameter des Schaumes repräsentieren, mit einem vorbestimmten Wert verglichen und anhand dieses Vergleichs das mindestens eine Behandlungsmittel dosiert bzw. nachdosiert. Der vorbestimmte Wert ist dabei bevorzugt determiniert und wird in der Regel nicht verändert.

Die Messeinheit ist vorzugsweise über einen drahtgebundenen oder drahtlosen Kommunikationskanal mit der Steuerung verbunden. Über diesen Kommunikationskanal werden die Messsignale zur Verarbeitung in der Steuerung an die Steuerung übermittelt. Auch die Dosiereinrichtung steht vorzugsweise über einen drahtgebundenen oder drahtlosen Kommunikationskanal mit der Steuerung in Verbindung, so dass die Dosiereinrichtung Steuersignale bezüglich der Dosierung des Behandlungsmittels von der Steuerung empfangen kann.

In einer Weiterbildung der Erfindung ist der Parameter die Schaumdicke. Die Schaumdicke ist die Dicke der Schaumschicht oberhalb der Oberfläche der sich im Behälter befindlichen Waschlösung. Unter der Waschlösung wird die flüssige Phase des Gemisches aus Wasser und dem Behandlungsmittel verstanden.

Zur Messung der Schaumdicke umfasst die Messeinheit ein erstes Messelement zur Erfassung der Schaumhöhe im Behälter und ein zweites Messelement zur Erfassung des Niveaus der Waschlösung. Das Niveau der Waschlösung ist das Niveau der Waschlösung ohne den Schaum. Das erste Messelement dient der Bereitstellung von Daten, welche die Schaumhöhe repräsentieren, bzw. der Bereitstellung eines ersten Signals, welches die Schaumhöhe repräsentiert. Das zweite Messelement dient der Bereitstellung eines das Niveau der Waschlösung repräsentierenden Messsignals. Anhand des ersten Messsignals bzw. der Daten und des zweiten Messsignals ist die Schaumdicke bestimmbar. Es wird also mit dem ersten Messelement die Schaumhöhe und mit dem zweiten Messelement das Niveau der Waschlösung gemessen. Die Differenz aus Schaumhöhe und Niveau der Waschlösung ergibt dann die Schaumdicke, welche in dieser Weiterbildung den Parameter für die Dosierung bereitstellt. Die Dosierung wird also anhand der Schaumbildung durchgeführt.

Das erste Messelement und/oder das zweite Messelement sind vorzugsweise über den besagten drahtgebundenen oder drahtlosen Kommunikationskanal mit der Steuerung verbunden.

Besonders bevorzugt ist das mindestens eine Behandlungsmittel derart dosierbar, dass die Schaumdicke im Bereich von 1 bis 12 Zentimeter, insbesondere im Bereich von 4 bis 8 Zentimeter, besonders bevorzugt bei 6 Zentimeter ist. Besonders vorteilhaft ist ein Bereich zwischen 2 Zentimeter und 10 Zentimeter. Messungen haben gezeigt, dass wenn der Schaum eine Schaumdicke in dem genannten Bereich aufweist, eine besonders gute Dosierung des Behandlungsmittels, insbesondere des Reinigungsmittels, für ein gutes Reinigungsresultat erreicht wird.

Vorzugsweise wird das erste Messsignal bzw. die Daten und/oder das zweite Messsignal gestuft oder stufenlos erfasst. Unter einer gestuften Erfassung wird verstanden, dass das Messsignal als diskretes Signal für bestimmte Schaumhöhen bzw. Wasserstände ausgegeben wird. Die Abstufung kann beispielsweise 0,5 Zentimeter sein. Unter einer stufenlosen Erfassung wird das Messsignal die Schaumhöhe bzw. das Niveau der Waschlösung stufenlos erfasst. Das Niveau der Waschlösung wird bevorzugt stufenlos erfasst.

Vorzugsweise wird für die Messung in der wasserführenden Vorrichtung dieselbe kurzzeitig gestoppt. Alternativ wird die Messung unter Betrieb der wasserführenden Vorrichtung vorgenommen.

Die Messeinheit kann vor Beginn des Betriebes der wasserführenden Vorrichtung mit einer optionalen Referenzmessung geprüft werden, wobei bei einer Fehlmessung eine Warnmeldung an den Benutzer ausgegeben wird, und diesen z.B. zur Reinigung der Messeinheit auffordert, oder die Dosierung von einem selbst regulierenden auf einen auf Erfahrungswerten basierenden Betrieb umgestellt wird.

In einer ersten Ausführungsform der ersten Weiterbildung umfasst die Messeinheit, insbesondere als erstes Messelement, einen Bildsensor, insbesondere mit einer Optikeinheit, und eine Markierung, wobei die Markierung durch den Bildsensor erfassbar ist. Die Markierung kann innerhalb oder ausserhalb des Behälters angeordnet sein. Der Bildsensor ist also auf die Markierung gerichtet und erfasst die Markierung. Teile der Markierung sind von gebildetem Schaum überdeckt oder haben bezüglich des Schaumes zu kleinen Kontrast und sind somit vom Bildsensor nicht erfassbar. Anhand der vom Schaum nicht überdeckten Bereiche bzw. sichtbaren Bereiche kann die Schaumhöhe bzw. der Schaumoberrand erfasst werden. Mit dem Bildsensor und der Markierung lässt sich so das die Schaumhöhe repräsentierende Messsignal bzw. die die Schaumhöhe repräsentierenden Daten bereitstellen.

Der Bildsensor ist vorzugsweise ein CCD-Sensor mit einer geeigneten Optikeinheit. Der Bildsensor kann auch als Kamera bezeichnet werden. Die Markierung kann zudem in einer besonders bevorzugten Ausführungsform, mit einem Beleuchtungsmittel beleuchtet werden.

Die Markierung weist abhängig von der Höhenposition unterschiedliche Eigenschaften auf. Jede Höhe bzw. jeder Höhenbereich besitzt eine/mehrere unterschiedliche und eindeutige Eigenschaft/Eigenschaften, welche vom Bildsensor erfassbar ist/sind. Die Eigenschaft/en der Markierung ist/sind somit eine eindeutige Funktion der Höhe.

In dieser ersten Ausführungsform ist das zweite Messelement vorzugsweise eine den hydrostatischen Druck erfassende Messvorrichtung, insbesondere ein Sensor, mit welchem das Niveau der Waschlösung erfassbar ist.

Die Markierung erstreckt sich vorzugsweise derart relativ zum Schaum, so dass Teile der Markierung vom Schaum überdeckbar sind und so dass sich die Markierung mit sich verändernder Höhenlage verändert. Hierdurch lässt sich die Markierung einer jeweiligen Höhenposition klar zuordnen. Die Markierung kann mit dem Schaum in Kontakt sein. Es ist aber auch denkbar, die Markierung so anzuordnen, dass der Schaum zwischen Bildsensor und Markierung ansteigt, wobei kein direkter Kontakt zwischen Schaum und Markierung vorhanden ist. Besonders bevorzugt erstreckt sich die Markierung bezüglich des im Behälter liegenden Wassers oder des sich im Behälter befindlichen Schaums ausgehend vom Wasser mindestens teilweise durch das Wasser und/oder durch den Schaum hindurch.

Besonders vorzugsweise ist die Markierung genügend höher als das höchstmögliche Niveau der Waschlösung.

Die Markierung kann kontinuierlicher und/oder diskontinuierlicher Art sein. Vorzugsweise ist die Markierung durch Symbole oder Zeichen bereitgestellt. Vorzugsweise ist die Markierung ein Farbcode und/oder ein Code diskreter Symbole und/oder ein Strichcode und/oder ein Streifencode und/oder ein Buchstabencode und/oder ein Zahlencode, wobei sich die Gestalt und/oder Form und/oder Grösse der Markierung über ihre Höhe verändert. Mit anderen Worten gesagt verändert sich der Code über die Höhenlage im eingebauten Zustand. Beim Farbcode verändert sich beispielsweise die Farbe und/oder die Intensität der Farbe über die Länge des Codes. Mit dem Bildsensor lassen sich dann die Farbveränderungen und damit die Schaumhöhe stufenlos erfassen. Beim Buchstabencode bzw. beim Zahlencode sind Bereiche vorhanden, welche verschiedene Buchstaben bzw. Zahlen umfassen, die ebenfalls von der Kamera erfassbar sind. Dabei kann ein Buchstabe und/oder eine Zahl mehrfach auf gleicher Höhe bzw. in gleichem Höhenbereich angebracht werden, um die Störanfälligkeit der Messung zu reduzieren. Buchstaben- bzw. Zahlencode ergibt zwar eine gestufte Messung der Schaumhöhe, mit genügend kleiner Symbolgrösse erreicht man trotzdem eine Genauigkeit der gemessenen Schaumdicke, die für die Beurteilung und Steuerung der Dosierung ausreichend ist.

Zu diesen höhenabhängig veränderlichen Markierungseigenschaften zählen besonders bevorzugt auch integrale Grössen, die sich mit der Höhe verändern, insbesondere die Summengrössen wie die Anzahl von Symbolen oberhalb einer Höhe oder der Flächeninhalt und/oder Länge eines Codes oberhalb einer Höhe, und zwar auch für den Fall, dass der Code gleichmässig ist, d.h. in jeder Höhe oder in jedem Höhensegment gleich gestaltet ist

Bezüglich der Anordnung ohne Kontakt zum Schaum kann in einer weiteren Ausführungsform sich die Markierung wie oben erwähnt vorzugweise ausserhalb des Behälters befinden. Beispielsweise kann auf der Aussenfläche des Türglases einer Waschmaschine ein Buchstabencode in weisser Farbe angebracht werden, unter dem die Maschinenteile (typischerweise der Türbalg) in dunkler Farbe ausgeführt sind, um die Sichtbarkeit der weissen Buchstaben zu erhöhen. Steigt der Schaum in den Raum unter dem Türglas, wird der Hintergrund auch weiss. Mittels eines eingestellten geeigneten Schwellenwerts für Kontrast zwischen den Buchstaben und dem Hintergrund können die mit Schaum unterlegten Buchstaben für die Kamera unsichtbar gemacht, oder in der Steuerung per Software als nicht sichtbar gewertet werden. So bleiben nur die oberen Buchstaben vor dunklem Hintergrund sichtbar. Auf diese Weise erhält man Erkenntnis von sichtbaren und unsichtbaren Buchstaben und kann analog wie oben beschrieben auf die Schaumhöhe schliessen. Verwendet man anstelle von Buchstaben einen weissen Farbstreifen, dessen Breite sich in Abhängigkeit der Höhenposition ändert, kann man die Schaumhöhe stufenlos messen.

Die Markierung wird bevorzugt mechanisch angebracht, beispielsweise durch Bedrucken, Prägung oder Eingravierung des Türbalgs oder von anderen Teilen der Vorrichtung. Alternativ wird die Markierung durch geeignete Mittel optisch erzeugt, z.B. durch Projizierung der Markierung auf den Türbalg. Die Projizierung kann während des gesamten Waschprogrammes permanent sein, oder nur für die Zeitperioden der Schaummessung.

In einer zweiten Ausführungsform der ersten Weiterbildung umfasst die Messeinheit, insbesondere als erstes Messelement, einen Bildsensor, mit welchem Bildsensor die flächenmässige Ausdehnung des Schaums erfassbar ist, wobei über die flächenmässige Ausdehnung des Schaums die Schaumhöhe bestimmbar ist. Denn aufgrund der gegebenen Geometrie des Behälters wird der horizontale Querschnitt mit zunehmender Höhe in dem interessierenden Bereich stetig grösser. Analog kann auch über den Blickwinkel, mit dem der Bildsensor die seitlichen Rändern der Schaumfläche sieht, die Schaumhöhe bestimmt werden, da ein Blickwinkel eindeutig einer bestimmten Höhenposition in interessierendem Behälterbereich zugeordnet ist. Der Bildsensor kann eine geeignete Optikeinheit umfassen und insbesondere gleich zum Bildsensor der ersten Ausführungsform ausgebildet sein.

In dieser zweiten Ausführungsform ist das zweite Messelement vorzugsweise eine den hydrostatischen Druck erfassende Messvorrichtung, insbesondere ein Sensor, mit welchem das Niveau der Waschlösung erfassbar ist.

In einer dritten Ausführungsform der ersten Weiterbildung umfasst die Messeinheit, insbesondere als erstes Messelement, eine Mehrzahl von Lichtschranken mit Sender und Empfänger, wobei die Lichtschranken bezüglich ihrer Höhenlage beabstandet zueinander im Inneren des Behälters angeordnet sind. Vorzugsweise sind die Lichtschranken in regelmässigen Abständen zueinander angeordnet. Sobald der Schaum eine Lichtschranke erreicht hat, wird die Sichtverbindung zwischen Sender und Empfänger unterbrochen und anhand dieses Unterbruchs kann die Schaumhöhe erfasst werden. Die Sender und Empfänger können in direktem Kontakt mit dem Schaum bzw. dem Behälterinnenraum stehen, aber auch von diesen getrennt sein, z.B. durch eine Glaswand. Für die Messung ist wesentlich, dass der Lichtstrahl, d.h. die Lichtschranke, sich im Behälterinnenraum befindet und vom Schaum erreicht und unterbrochen werden kann.

Die Lichtschranken sind dabei in der Höhe übereinander angeordnet, und zwar in einem Bereich, in dem sich der gebildete Schaum befinden wird. Die obersten Reihen der Lichtschranken sind genügend höher als das höchst mögliche Niveau der Waschlösung, um auch bei diesem Höchstniveau die Höhe und die Dicke einer oberhalb der Waschlösung liegenden Schaumschichte zu messen.

In dieser dritten Ausführungsform ist das zweite Messelement vorzugsweise eine den hydrostatischen Druck erfassende Messvorrichtung, insbesondere ein Sensor, mit welchem das Niveau der Waschlösung erfassbar ist.

In einer vierten Ausführungsform der ersten Weiterbildung umfasst die Messeinheit, insbesondere als erstes Messelement, eine Mehrzahl von Elektroden, wobei die Elektroden beabstandet zueinander im Inneren des Behälters angeordnet sind. Vorzugsweise sind die Elektroden in regelmässigen Abständen zueinander angeordnet. Sobald der Schaum eine Elektrode erreicht hat, verändert sich deren Leiteigenschaften und anhand dieser Veränderung kann die Schaumhöhe erfasst werden.

Vorzugsweise sind die Elektroden fix in unterschiedlichen Höhen positioniert, und die Leitfähigkeit erhöht sich, sobald der Schaum eine Elektrode erreicht. Vorzugsweise sind die Elektroden gegen elektrisch leitende Maschinenteile und gegen einander elektrisch isoliert. In einer bevorzugten Ausführung sitzen die Elektroden des einen Pols in fixen und unterschiedlichen Höhen, und der Behälter mit drin enthaltenen und elektrisch leitenden Waschlösung und Schaum bildet den Gegenpol. In einer anderen Ausführung sitzen Elektrodenpaare (eine positive und eine negative Elektrode auf derselben Höhe) in unterschiedlichen Höhen, und die Leitfähigkeit soll zwischen den beiden Elektroden eines Paares gemessen werden. Um die Messsicherheit weiter zu erhöhen, werden die Elektrodenpaare jeweils einzeln für kurze Zeit eingeschaltet und nacheinander die Leitfähigkeit gemessen. Dadurch wird sichergestellt, dass nur die Leitfähigkeit zwischen zwei Elektroden auf derselben Höhe gemessen wird und kein Strom schräg nach oben bzw. unten zu Elektroden einer anderen Höhe fliesst.

Die Elektroden sind vorzugsweise gegen die Metallwand und anderen elektrisch leitenden Maschinenteile isoliert und in der Höhe übereinander angeordnet, und zwar in einem Bereich, in dem sich eine gebildete Schaummasse befinden wird. Die obersten Reihen der Elektroden sind vorzugsweise genügend höher als das höchst mögliche Niveau der Waschlösung, um auch bei diesem Höchstniveau die Höhe und die Dicke einer oberhalb der Waschlösung liegenden Schaumschichte zu messen.

In dieser vierten Ausführungsform ist das zweite Messelement vorzugsweise eine den hydrostatischen Druck erfassende Messvorrichtung, insbesondere ein Sensor, mit welchem das Niveau der Waschlösung erfassbar ist.

In einer fünften Ausführungsform der ersten Weiterbildung umfasst die Messeinheit, insbesondere als erstes Messelement, eine im Behälter rotierbar oder verschwenkbar oder längsverschieblich gelagerte Elektrode, deren relative Bewegung im Behälter durch einen Sensor erfassbar ist. Der Stab ist eine Elektrode und ist gegen den Schaum hin verschwenkbar. Der Laugenbehälter mit darin enthaltener Waschlösung und Schaum dient als die Gegenelektrode. Bei der Messung wird der Stab langsam zum Schaum hin gedreht. Beispielsweise über einen Motor. Beim Berühren des Schaumes fliesst ein Strom, d.h. die elektrische Leitfähigkeit steigt schlagartig (bzw. der Widerstand sinkt schlagartig), wodurch klar wird, wann der Stab den Schaumoberrand erreicht hat. Da die Position der Stabspitze bekannt ist (aus Winkel, Länge), ist die Höhe des Schaumes bekannt, wodurch man dann die Schaumhöhe und -dicke ermitteln kann, und zwar stufenlos. Analog kann eine längsverschiebbare Elektrode zum Schaum hin (von oben nach unten) bewegt werden, bei Berührung der Elektrodenspitze mit dem Schaum verändert sich die Leitfähigkeit schlagartig und zeigt somit die Höhenposition der Schaumoberfläche, d.h. die Schaumhöhe an. Die Stabelektrode ist gegen elektrisch leitende Maschinenteile isoliert.

In dieser fünften Ausführungsform ist das zweite Messelement vorzugsweise ein den hydrostatischen Druck erfassender Sensor, mit welchem das Niveau der Waschlösung erfassbar ist.

In einer zweiten Weiterbildung der wasserführenden Vorrichtung umfasst die Messeinheit einen Bildsensor, insbesondere mit einer Optikeinheit, wobei der Bildsensor beabstandet zur Oberfläche der Waschlösung bzw. des Schaums liegt, und die Oberfläche des Schaumes erfasst, wobei die besagten Daten bzw. das besagte Signal für die Schaumbildung anhand der Schaummenge und/oder der Schaumfläche, der Blasengrösse des Schaums und/oder der Stabilität bzw. Lebensdauer von Schaumblasen und/oder der Fliessgeschwindigkeit des Schaums bereitstellbar ist.

Der Bildsensor ist bevorzugt ein CCD-Sensor mit einer geeigneten Optikeinheit. Der Bildsensor kann auch als Kamera bezeichnet werden.

Besonders bevorzugt werden die Bilddaten zur Steuerung geleitet und dort mittels einer Software mit eingebauten waschtechnischen Know-how analysiert. Vorzugsweise kommt eine Bildverarbeitungssoftware mit eingebauten Fuzzylogik-Verfahren zum Einsatz, um bei immer wieder veränderlichen Bildern den Schaum zu erkennen und das wahrscheinlichste Schaumausmass zu ermitteln. Werden mehr als eine der oben genannten Schaumeigenschaften betrachtet, so werden diese sowohl einzeln, als auch zusammenhängend analysiert. Beispielsweise wird die Blasengrösse über der Schaumoberfläche gewichtet und so ein repräsentatives Mass für die Blasengrösse ermittelt. Andererseits hilft ein erkanntes Schaumblasenmuster bzw- struktur, um Schaumoberfläche von weisser Wäsche zu unterscheiden, um so nur die echte Schaumoberfläche zu erfassen. Auf diese Weise wird das höchst wahrscheinliche Gesamtergebnis als Signal für die Schaumbildung bzw. das Schaummass bereitgestellt. Dieses Signal wird mit einem in der Steuereinheit gespeicherten Sollwert bzw. Sollwertebereich für Schaummass verglichen und daraus Steuerbefehle für die Dosiereinrichtung abgeleitet.

Die zweite Weiterbildung ist besonders für eine kontinuierliche Überwachung des Schaums über den gesamten Behandlungsvorgang vorteilhaft, damit die Maschine im Fall einer zu starken Schaumbildung automatisch Gegenmassnahmen einleitet.

Vorzugsweise umfasst die wasserführende Vorrichtung gemäss allen Weiterbildungen eine im Behälter angeordnete und relativ zum Behälter rotierbare Waschtrommel, wobei die Messeinheit, insbesondere das erste Messelement oder die Kamera, ausserhalb der Trommel, aber vorzugsweise innerhalb des Behälters angeordnet ist. Die Messeinheit, insbesondere das erste Messelement oder der Bildsensor, kann aber auch ausserhalb des Behälters angeordnet sein, wobei der Behälter in diesem Fall ein Schauglas umfasst, durch welches der Bildsensor die relevanten Elemente erfassen kann. Das Schauglas ist besonders bevorzugt Teil eines Türglases einer im Behälter gelagerten Türe. Der Bildsensor, ggf. mit der Optikeinheit, ist vorzugsweise in der Türe einer Waschmaschine angeordnet. Die Messeinheit ist vorteilhafterweise gemäss der ersten, zweiten, dritten, vierten und fünften Ausführungsform ausgebildet. Hierdurch kann die Messung ohne eine Beeinflussung der in der Trommel zu behandelnden Gegenstände durchgeführt werden.

Besonders bevorzugt umfasst die wasserführenden Vorrichtung nach allen Weiterbildungen weiterhin ein Spülelement, mit welchem Teile der Messeinheit, insbesondere das erste Messelement oder die Kamera mit Frischwasser abspülbar sind.

Vorzugsweise ist die wasserführende Vorrichtung eine Waschmaschine, wobei der Behälter ein Laugenbehälter ist, in welchem eine Waschtrommel drehbar gelagert ist. Alternativ ist die wasserführende Vorrichtung eine Geschirrspülmaschine.

Besonders bevorzugt ist nach Massgabe der Daten bzw. des Signals der Betriebszustand der wasserführenden Vorrichtung veränderbar. In einem Reinigungszyklus der wasserführenden Vorrichtung kann es zu Situationen kommen, in denen der Schaum so stark gebildet wird, dass er die Programmführung stört. So kann z.B. während Schleudern sich schlagartig sehr viel Schaum bilden. Hierbei kann als Veränderung des Betriebszustandes das Schleudern abgebremst werden. Weiter ist es auch denkbar, dass als Veränderung des Betriebszustandes das Heizen unterbrochen wird.

Vorzugsweise ist die Steuerung für die Dosierung ein integraler Bestandteil der wasserführenden Vorrichtung. Die Steuerung ist dann vorzugsweise Teil der Vorrichtungssteuerung. Alternativ ist die Steuerung für die Dosierung ein teilweise externer Bestandteil zur wasserführenden Vorrichtung. Die Steuerung kann beispielsweise ein entfernt von der Waschmaschine liegender Rechner, wie beispielsweise ein Smartphone, ein Tablet oder ein Personal Computer sein.

Die Dosiereinrichtung umfasst mindestens ein mit dem Behälter in Verbindung stehendes Gefäss zur Aufnahme von mindestens einem Behandlungsmittel, insbesondere ein Reinigungsmittel, und ein ansteuerbares Ventil oder eine ansteuerbare Pumpe zur dosierten Abgabe des Behandlungsmittels in den Behälter. Insbesondere bei zu wenig Schaum ist mehr Behandlungsmittel zugebbar. Das Ventil bzw. die Pumpe steht über einen Kommunikationskanal drahtgebunden oder drahtlos mit der Steuerung in Verbindung.

Das Gefäss mündet in den Behälter, beispielsweise über eine Rohrleitung, durch welche das Behandlungsmittel hindurchführbar ist.

Zusätzlich zum genannten Gefäss umfasst die Dosiereinrichtung vorzugsweise weiter mindestens ein weiteres mit dem Behälter in Verbindung stehendes Gefäss zur Aufnahme von einem anderen Behandlungsmittel, insbesondere einem Weichspülmittel, und ein ansteuerbares Ventil oder eine ansteuerbare Pumpe zur dosierten Abgabe des Weichspülmittels in den Behälter, wobei bei zu viel Schaum mehr vom anderen Behandlungsmittel, insbesondere vom Weichspülmittel, zugebbar ist. Das andere Behandlungsmittel ist vorteilhafterweise ein den Schaum reduzierendes Mittel. Das Ventil oder die Pumpe steht über einen Kommunikationskanal drahtgebunden oder drahtlos mit der Steuerung in Verbindung. Das Gefäss mündet in den Behälter, beispielsweise über eine Rohrleitung, durch welche das Behandlungsmittel hindurchfliesst.

Ein Verfahren zum Betrieb einer wasserführenden Vorrichtung, insbesondere nach einem der vorhergehenden Ansprüche, umfasst einen Behälter zur Aufnahme von Wasser und mindestens einem im Wasser zu lösenden Behandlungsmittel sowie von zu behandelnden Gegenständen und eine Dosiereinrichtung zur Dosierung von dem mindestens einen Behandlungsmittel, sowie einer Steuerung und einer mit der Steuerung zusammenarbeitenden Messeinheit, wobei
mit der Messeinheit der vom mindestens einen Behandlungsmittel resultierende Schaum im Behälter erfasst wird,
wobei mit der Messeinheit Daten oder ein Signal für die Steuerung bereitgestellt werden, welche Daten bzw. welches Signal mindestens einen Parameter des Schaums repräsentiert und
wobei nach Massgabe der Daten bzw. des Signals das mindestens eine Behandlungsmittel aus der Dosiereinheit dosiert wird.

Besonders bevorzugt wird das Signal mit einem vorbestimmten Wert oder Wertebereich verglichen und anhand dieses Vergleichs das mindestens eine Behandlungsmittel dosiert bzw. nachdosiert wird, wobei das Signal vorzugsweise die Schaumdicke repräsentiert. Weiter oder alternativ wird das Signal mit einem vorbestimmten Wert oder Wertebereich verglichen und anhand dieses Vergleichs wird der Betriebszustand der wasserführenden Vorrichtung verändert.

Unter einer Veränderung des Betriebszustandes wird beispielsweise verstanden, dass die Drehzahl einer Trommel der wasserführenden Vorrichtung reduziert wird oder dass Wassertemperaturen angepasst werden.

Nachfolgend einige weitere optionale Merkmale in Bezug zur oben beschriebenen Vorrichtung und zum oben beschriebenen Verfahren. Vorzugsweise wird in allen genannten Weiterbildungen schrittweise Behandlungsmittel in kleinen Mengen zugegeben und dabei die Schaumbildung wie oben beschrieben erfasst und fortlaufend mit einem Sollwert bzw. Sollwertbereich verglichen. Anhand des Vergleichsergebnisses wird entschieden, ob und wenn ja wieviel Reinigungsmittel weiter zugegeben wird. So nähert sich die Reinigungsmittelkonzentration in der Waschlösung sukzessiv dem Optimum an, bei dem einerseits eine optimale Reinigungswirkung erzielt und andererseits eine zu starke Schaumbildung vermieden wird. Sollte sich im Verlauf des Reinigungsprozesses doch zu viel Schaum bilden, kann neben anderen Schaum dämpfenden Massnahmen, wie das Ändern eines Betriebszustandes, auch etwas Schaum reduzierendes Mittel zugegeben werden. Bildet sich dagegen während des Reinigungsprozesses der Schaum zu stark zurück, etwa wenn bei höheren Temperaturen grosse Menge an Schmutz aus den zu reinigenden Gegenständen herausgelöst und dadurch viel Reinigungsmittel in der Waschlösung verbraucht wird, kann Reinigungsmittel schrittweise nachdosiert werden, um die optimale Reinigungsmittelkonzentration in der Waschlösung wieder herzustellen.

Ein besonderer Vorteil ist, dass bei den meisten Ausführungsformen die Reinigungsmittel-Dosiermenge automatisch an unterschiedliche, reinigungsbeeinflussende Faktoren wie Wasserhärte, Ergiebigkeit des Reinigungsmittels, Menge der zu reinigenden Gegenstände und deren Verschmutzungsgrad usw. angepasst wird. Die Wasserhärte ist unterschiedlich von Region zu Region und kann sich auch an einem Ort zeitlich ändern. Die Ergiebigkeit bzw. die Waschkraft eines Reinigungsmittels hängt von Marken, Typen und Herstellern ab. Der Verschmutzungsgrad des Reinigungsguts ist in der Praxis kaum korrekt einschätzbar. Alle diese Parameter brauchen nicht mehr von aussen an das Gerät übermittelt zu werden, sondern werden in dem oben beschriebenen, selbst regulierenden Dosierverfahren mittels Schaummessung automatisch berücksichtigt, so dass in der Waschlösung die für den Reinigungsprozess optimale Reinigungsmittelkonzentration stets gewährleistet ist. Auch ein Mischen von verschiedenen Reinigungsmitteln ist möglich, denn das Verfahren passt sich selbständig und automatisch an die resultierende Waschergiebigkeit der Mischung an.

Die automatische Einstellung kann sich in besonders bevorzugten Ausführungsformen nach einer ersten Variante wie folgt gestalten: Die wasserführende Vorrichtung bzw. deren Steuerung beobachtet die Schaumbildung nach einer ersten Dosierung von z.B. 10ml Waschmittel. Gibt es keinen Schaum, wird bei der zweiten Dosierung viel dosiert, beispielsweise 8ml. Gibt es schon mässig viel Schaum, wird weniger dosiert, beispielsweise nur 4ml. Die Steuerung erfasst dabei im Sinne einer Aufzeichnung, wieviel Schaum nach diesen Dosierungen entsteht und speichert sie und bildet selber daraus Regel für das Dosierregime. Wenn die Steuerung erfasst, dass immer bei kleiner Menge der ersten Dosierung schon viel Schaum sich bildet, kann die Maschine daraus auf Weichwasser schliessen (oder immer nur leicht verschmutzte Wäsche, oder ein sehr ergiebiges Waschmittel mit starkem Schäumvermögen) und die Menge der sukzessiven Dosierung generell reduzieren (statt 10, 8, 4 ml beispielsweise 6, 3, 2 ml). Dieses Dosierregime kann solange bestehen, bis sich das Dosier- und Schäumverhalten nachhaltig ändert. Dann kann die Steuerung die Dosierung wieder an die neue Situation anpassen.

Die automatische Einstellung kann sich in besonders bevorzugten Ausführungsformen nach einer zweiten Variante wie folgt gestalten: Wenn wider Erwarten eine Programmstörung durch zu viel Schaum während des Waschvorgangs auftritt, analysiert die Steuerung die Schaumbilder und Prozessdaten vor der Störung. Die Programmstörung wird sich in der Regel wiederholen und die Steuerung kann dabei mit der Zeit typische Merkmale vor einer solchen Störung herausfinden und sich merken (z.B. dass der Schaum zwar mengenmässig wenig ist, aber die Schaumblasen besonders fein und langlebig sind). Die Steuerung kann in Zukunft Bilder vor der störungsgefährdeten Programmphase mit bekannten Warnmerkmalen vergleichen. Wenn ein gewisser Ähnlichkeitsgrad erreicht ist, wird drohende Gefahr erkannt und Gegenmassnahmen eingeleitet. Im Konkreten kann die Steuerung z.B. Bilder vor fünf Störungen speichern und bei einem neuen Waschgang neue Bilder mit den Gefahrenbildern korrelieren. Wenn die Korrelation einen gewissen Wert überschreitet, wird Gefahr erkannt. Auf diese Weise verleiht man der Maschine eine selbstlernende Fähigkeit, so dass die Steuerung mit der Zeit immer intelligenter wird. Allgemein kann man solche künstliche Intelligenz, welche die Bild- und Prozessdaten analysiert und daraus lernt, auch auf andere Prozesseigenschaften und Störungsarten anwenden.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine schematische Ansicht einer wasserführenden Vorrichtung mit einer Messeinheit nach einer ersten Ausführungsform;
- Fig. 2: eine schematische Ansicht einer wasserführenden Vorrichtung mit einer Messeinheit nach einer zweiten Ausführungsform
- Fig. 3: eine schematische Teilansicht der wasserführenden Vorrichtung nach Figur 1 mit einer Messeinheit nach einer dritten Ausführungsform;
- Fig. 4: eine schematische Teilansicht der wasserführenden Vorrichtung nach Figur 1 mit einer Messeinheit nach einer vierten Ausführungsform;
- Fig. 5: eine schematische Teilansicht der wasserführenden Vorrichtung nach Figur 1 mit einer Messeinheit nach einer fünften Ausführungsform;
- Fig. 6: die Entwicklung der Waschwirkung; und
- Fig. 7: die Entwicklung der Schaumschichtdicke im Zusammenhang mit der Waschmitteldosiermenge.

### BESCHREIBUNG BEVORZUGTER AUSFÜHRUNGSFORMEN

In der Figur 1 wird eine erste bevorzugte Ausführungsform einer erfindungsgemässen wasserführenden Vorrichtung 1 gezeigt. Die wasserführende Vorrichtung 1 dient der Reinigung von Gegenständen und kann insbesondere eine Waschmaschine oder eine Geschirrspülmaschine sein.

Die wasserführende Vorrichtung 1 umfasst einen Behälter 2 zur Aufnahme von Wasser W und mindestens einem im Wasser W zu lösenden Behandlungsmittel B, wie beispielsweise ein Reinigungsmittel oder ein Weichspülmittel, so wie zur Aufnahme von zu behandelnden Gegenständen G, wie zum Beispiel Wäsche. Weiter umfasst die wasserführende Vorrichtung 1 eine Dosiereinrichtung 3 zur Dosierung vom mindestens einen Behandlungsmittel B. Das Behandlungsmittel B wird also über die Dosiereinrichtung 3 in den Behälter 2 eingebracht. Hierfür steht die Dosiereinrichtung 3 über eine Leitung 22 mit dem Behälter 2 in Verbindung. Das Behandlungsmittel B wird über die Leitung 22 dem Behälter 2 zugeführt, was durch den Pfeil 23 in der Figur 1 symbolisiert wird. Das Behandlungsmittel B kann dabei flüssig, gelartig oder festkörperförmig, insbesondere pulver- oder granulatförmig, sein.

Weiterhin umfasst die Vorrichtung 1 eine Steuerung 4 und eine mit der Steuerung 4 zusammenarbeitende Messeinheit 5. Die Messeinheit 5 kann, wie dies weiter unten ausgeführt ist, verschiedenartig ausgebildet sein. Mit der Messeinheit 5 wird der von mindestens einem Behandlungsmittel B resultierende Schaum S im Behälter 2 erfasst. Dabei stellt die Messeinheit 5 ein Signal für die Steuerung 4 bereit, welches Signal mindestens einen Parameter des Schaums S repräsentiert. Je nach Ausführungsform der Messeinheit 5 ist der zu erfassende Parameter des Schaums S ein anderer. Nach Massgabe des den Parameter des Schaums S repräsentierenden Signals ist das mindestens eine Behandlungsmittel B aus der Dosiereinrichtung 3 dosierbar. Das heisst mit anderen Worten, dass anhand des Signals bestimmt wird, wieviel vom Behandlungsmittel B aus der Dosiereinrichtung 3 dem Behälter 2 mit dem Wasser W zugegeben werden muss.

Die Steuerung 4 ist dabei derart ausgebildet, um mit der Messeinheit 5 und der Dosiereinheit 3 zusammenzuarbeiten. Die Steuerung 4 steht mit der Messeinheit 5 und der Dosiereinheit 3 über einen drahtgebundenen oder drahtlosen Kommunikationskanal in Verbindung.

In allen gezeigten Ausführungsformen nach den Figuren 1 bis 5 ist der relevante Parameter für die Bereitstellung des Signals die Schaumdicke D. In einer weiteren, in den Figuren nicht gezeigten Ausführungsform, wird, wie unten beschrieben, ein anderer Parameter des Schaums erfasst.

Die Schaumdicke D definiert sich dabei als die Ausdehnung des Schaumes S im Wesentlichen rechtwinklig zur Oberfläche O der Waschlösung. Die Schaumdicke D korreliert, wie dies dann unten im Zusammenhang mit den Figuren 6 und 7 erläutert wird, direkt mit der Menge vom zugegebenen Behandlungsmittel B.

Die Messeinheit 5 umfasst für die Erfassung der Schaumdicke D ein erstes Messelement 6 zur Erfassung der Schaumhöhe H im Behälter 2. Die Schaumhöhe H definiert sich dabei als Höhe gesehen vom Grund 24 des Behälters 2. Der Grund 24 des Behälters 2 ist der tiefste Punkt im Behälter 2. Mit dem ersten Messelement 6 wird also die Schaumhöhe H im Behälter 2 erfasst und ein die Schaumhöhe H repräsentierendes Messsignal bereitgestellt. Das Messsignal wird der Steuerung übermittelt und kann von der Steuerung 4 verarbeitet werden.

Weiter umfasst die Messeinheit 5 ein zweites Messelement 7 zur Erfassung des Niveaus J der Waschlösung W im Behälter 2. Das Niveau der Waschlösung J definiert sich dabei als Distanz zwischen dem Grund 24 und der Oberfläche O der im Behälter 2 liegenden Waschlösung W. Mit dem zweiten Messelement 7 wird ein das Niveau der Waschlösung J im Behälter 2 repräsentierendes Messsignal bereitgestellt. Das Messsignal wird der Steuerung 4 übermittelt und kann von der Steuerung verarbeitet werden.

Mit dem ersten Messsignal und dem zweiten Messsignal ist durch die Steuerung 4 die Schaumdicke D bestimmbar. Es wird dabei die Differenz zwischen der Schaumhöhe H und dem Niveau J berechnet, was dann die entsprechende Schaumdicke ergibt. Nach Massgabe der Schaumdicke D wird dann das Behandlungsmittel B dosiert.

Beispielsweise wird in der Steuerung abgeglichen, ob die gemessene, bzw. berechnete Schaumdicke D einem vorbestimmten Wert oder Wertebereich entspricht. Sollte D kleiner als der Sollwert sein, so wird das Behandlungsmittel B dosiert oder nachdosiert. Auch kann der Betriebszustand der wasserführenden Vorrichtung basierend auf dem Vergleich verändert werden.

Es hat sich gezeigt, dass das Behandlungsmittel B, insbesondere in der Gestalt eines Reinigungsmittels und/oder eines Weichspülmittels, derart dosiert wird, dass die Schaumdicke D in einem Bereich von 1 bis 12 cm liegt, insbesondere in einem Bereich von 4 bis 8 cm, besonders bevorzugt bei etwa 6 cm. Besonders bevorzugt ist der Bereich zwischen 2 und 10 cm.

Anhand der Figur 1 wird nun die erste Ausführungsform der Messeinheit 5 genauer erläutert. Die Messeinheit 5 gemäss der ersten Ausführungsform umfasst als erstes Messelement 6 einen Bildsensor 8, insbesondere mit einer geeigneten Optikeinheit, und eine im inneren des Behälters 2 angeordnete Markierung 9. Bildsensor 8 und die Optikeinheit können auch als Kamera bezeichnet werden. Der Bildsensor 8 kann innerhalb oder ausserhalb des Behälters 2 angeordnet sein. Die Markierung 9 ist dabei durch den Bildsensor 8 erfassbar. Die Markierung 9 erstreckt sich hier bogenförmig von einem tiefen Punkt mindestens abschnittsweise oder vollständig durch die Schaumschicht des Schaums S hindurch. Die Markierung 9 wird dabei durch die Ziffern 1, 2, 3, 4, 5 repräsentiert. Die Markierung 9 erstreckt sich in einer bevorzugten Variante bezüglich des im Behälter 2 liegenden Wassers W und des sich im Behälter 2 befindlichen Schaums S ausgehend vom Wasser W durch den Schaum S hindurch. Von der Figur 1 kann gut erkannt werden, dass die Ziffern 1 und 2 durch den Schaum S überdeckt sind, wodurch diese nicht vom Bildsensor 8 erfasst werden können. Die Ziffern 3, 4 und 5 sind gut sichtbar und können entsprechend vom Bildsensor 8 erfasst werden, wodurch ein entsprechendes Messsignal generierbar ist. Es handelt sich hierbei um eine gestufte Erfassung des ersten Messsignals, welches die Schaumhöhe H repräsentiert.

Die Markierung 9 kann aber auch so ausgebildet sein, dass sie ausschliesslich im Schaum S liegt und nicht von der Waschlösung W überdeckt wird. Wichtig ist, dass sich die Markierung bezüglich der Oberfläche O der Waschlösung in dem Behälter 2 nach oben erstreckt, sodass entsprechende Höhenunterschiede der Schaumoberfläche durch den Bildsensor 8 erfassbar sind.

Die Markierung 9 ist im vorliegenden Fall als Zahlencode mit den Ziffern 1, 2, 3, 4, 5 ausgebildet. Im anderen Ausführungsformen kann die Markierung auch ein Farbcode und/oder ein Buchstabencode sein. Wichtig ist, dass sich die Markierung 9 über ihre Höhe bzw. ihre Länge, hier über den Kreisbogen, entsprechend verändert, welche Veränderung dann durch die Kamera 8 erfasst wird. Die Veränderung wird in der in Figur 1 gezeigten Markierung 9 durch die Änderung der Zahlen erreicht.

Das zweite Messelement 7 der Messeinheit 2 gemäss der ersten Ausführungsform ist ein den hydrostatischen Druck des Wassers erfassender Sensor 25. Der Sensor 25 ist hier am Ende eines mit dem Behälter 2 fluidisch in Verbindung stehenden Rohrs 26 angeordnet. Mit dem hydrostatischen Sensor 25 lässt sich das Niveau der Waschlösung im Behälter 2 einfach erfassen und es kann das zweite Messsignal bereitgestellt werden.

Die Steuereinheit 4 berechnet anhand der bereitgestellten Daten bzw. Signale die Schaumdicke D. Basierend auf der Schaumdicke D wird dann das Behandlungsmittel B entsprechend dosiert oder der Betriebszustand der Vorrichtung verändert. Vorzugsweise wird das die Schaumdicke D repräsentierende Signal mit einem vorbestimmten Sollwertbereich verglichen. Das Behandlungsmittel B, welches in der Dosiereinrichtung 3 vorhanden ist, ist bevorzugt ein Reinigungsmittel oder ein Weichspülmittel. Wenn die Schaumdicke D zu klein ist und unter dem Sollwertbereich liegt, so wird mehr Reinigungsmittel dosiert. Sofern die Schaumdicke D zu gross ist und über dem Sollwertbereich liegt, werden Massnahmen ergriffen, um die Schaumdicke zu verringern. Eine solche Massnahme ist beispielsweise das zusätzliche Dosieren von einem den Schaum verringernden Behandlungsmittel. Ein solches Behandlungsmittel ist beispielsweise ein Weichspüler. Eine alternative Massnahme ist das Verändern des Betriebszustandes der wasserführenden Vorrichtung, beispielsweise durch ein Anpassen einer Trommeldrehzahl oder der Temperatur der Waschlösung.

Die Dosiereinrichtung 3 umfasst für die dosierte Abgabe des Behandlungsmittels B beziehungsweise des Reinigungsmittels in den Behälter 2 in dieser Ausführungsform mindestens ein ansteuerbares Ventil oder Pumpe 19. Das ansteuerbare Ventil 19 bzw. die Pumpe steht dabei mit der Steuerung 4 in Verbindung und wird durch die Steuerung 4 entsprechend angesteuert.

Die Dosiereinrichtung 3 umfasst vorzugsweise mindestens ein Gefäss 18 zur Aufnahme des Behandlungsmittels B, insbesondere des Reinigungsmittels. Das Gefäss 18 mündet mit seinem Auslass in den Behälter 2, hier über ein Sammelbecken 27 und eine Leitung 22. Das Gefäss 18 umfasst ein ansteuerbares Ventil oder eine ansteuerbare Pumpe 19. Ventil bzw. Pumpe werden wie oben erläutert durch die Steuerung 4 angesteuert.

Vorzugsweise umfasst die Dosiereinrichtung 3 ein weiteres mit dem Behälter 2 in Verbindung stehendes Gefäss 20 zur Aufnahme von Weichspülmittel. Auch dem Gefäss 20 ist ein durch die Steuerung 4 ansteuerbares Ventil 21 zur dosierten Abgabe des Weichspülmittels in den Behälter 2 zugeordnet. Das Ventil 21 kann auch eine ansteuerbare Pumpe sein.

In der in Figur 1 gezeigten Ausführungsform ist unterhalb der Dosiereinrichtung 3 ein Sammelbecken 27 angeordnet. Das Sammelbecken 27 steht dabei mit der besagten Leitung 22 in Verbindung. Weiter steht das Sammelbecken 27 mit einer Wasserleitung 28 in Verbindung. Über die Wasserleitung 28 wird Wasser in das Sammelbecken 27 eingegeben. Weiter münden hier auch die Gefässe 18 und 20 in das Sammelbecken 27. Die Zuleitung von der Dosiereinrichtung 3 in den Behälter 2 kann aber auch anders gelöst werden.

Wie bereits erwähnt, ist die Wasserführungsvorrichtung 1 besonders bevorzugt eine Waschmaschine. Die Waschmaschine umfasst dabei eine im Behälter 2 angeordnete und relativ zum Behälter 2 rotierbare Waschtrommel 16. Die Waschtrommel 16 weist hier Mitnehmer 29 auf, mit denen die zu reinigenden Gegenstände in der Waschtrommel 16 bewegt werden. Die rotierbare Waschtrommel 16 ist dabei im Wesentlichen vollständig im Behälter 2 angeordnet. Der Behälter 2 ist je nach Orientierung der Waschtrommel mit einer hier nicht gezeigten Verschlussvorrichtung dicht verschliessbar. Die Messeinheit 5, insbesondere das erste Messelement 6 ist dabei vorzugsweise ausserhalb der Trommel 16, aber innerhalb des Behälters 2 angeordnet. Besonders bevorzugt ist die Kamera 8 im oberen Bereich des Behälters 2 angeordnet und die Markierung 9 ist im unteren Bereich des Behälters 2 angeordnet. Besonders bevorzugt ist die Markierung im Bereich eines Türbalges einer Waschmaschinentür angeordnet. In einer anderen Variante der ersten Ausführungsform ist es auch denkbar, die Kamera 8 ausserhalb des Behälters 2 und die Markierung 9 innerhalb des Behälters 2 anzuordnen.

Die Messeinheit 5, insbesondere das erste Messelement 6 und/oder das zweite Messelement 7, sind vorzugsweise über einen drahtgebundenen oder drahtlosen Kommunikationskanal 31 mit der Steuerung 4 verbunden. Über diesen Kommunikationskanal 31 werden die Messsignale zur Verarbeitung in der Steuerung 4 an die Steuerung 4 übermittelt. Auch die Dosiereinrichtung 3 steht vorzugsweise über einen drahtgebundenen oder drahtlosen Kommunikationskanal 32 mit der Steuerung 4 in Verbindung, so dass die Dosiereinrichtung 3 Steuersignale bezüglich der Dosierung des Behandlungsmittels B von der Steuerung empfangen kann bzw. so dass die Dosiereinheit 3 Steuersignal an die Steuerung senden kann.

In der Figur 2 wird eine weitere Ausführungsform der Messeinheit 5 gezeigt. Gleiche Teile sind mit gleichen Bezugszeichen versehen. In dieser zweiten Ausführungsform umfasst die Messeinheit 5 als erstes Messelement 6 einen Bildsensor 8, insbesondere mit einer Optikeinheit. Mit dem Bildsensor 8 ist die flächenmässige Ausdehnung des Schaums erfassbar, wobei über die flächenmässige Ausdehnung des Schaums die Schaumhöhe H bestimmbar ist. Das Niveau der Waschlösung wird gemäss der ersten Ausführungsform erfasst.

In der Figur 3 wird eine weitere Ausführungsform der Messeinheit 5 gezeigt. In dieser dritten Ausführungsform umfasst die Messeinheit 5 als erstes Messelement 6 eine Mehrzahl von Lichtschranken 10 mit Sender 11 und Empfänger 12. Die Lichtschranken 10 sind dabei in Abständen A beabstandet zueinander und übereinander im inneren des Behälters 2 angeordnet. Die Abstände A sind vorzugsweise regelmässig, können aber auch unregelmässig sein. Dabei wird die Lichtschranke 10 zwischen Sender 11 und Empfänger 12 mit dem ansteigenden Schaum S unterbrochen. Anhand der Lichtschranken 10, welche nicht vom Schaum überdeckt sind, bzw. anhand derjenigen, welche vom Schaum überdeckt sind, lässt sich die Schaumhöhe H im Behälter 2 erfassen. Die Lichtschranken 10 stellen also das die Schaumhöhe H repräsentierende Messsignal bereit. Weiter umfasst die dritte Ausführungsform der Messeinheit 5 als zweites Messelement 7 ebenfalls ein hydrostatischer Sensor, sowie dies im Zusammenhang mit der ersten Ausführungsform bereits beschrieben wurde.

Die von der Lichtschranke 10 und dem zweiten Messelement 7 bereitgestellten Signale werden in gleicher Art und Weise, wie oben im Zusammenhang mit der in der ersten Ausführungsform beschriebenen Steuerung 4, von der Steuerung 4 verarbeitet. Auch die Dosierung vom Behandlungsmittel B erfolgt in gleicher Art und Weise.

Im Zusammenhang mit der Lichtschranke umfasst die Vorrichtung 1 weiterhin ein Spülelement 17. Das Spülelement 17 ist dabei oberhalb der Lichtschranken 10 angeordnet und dient der Spülung der Lichtschrankenteile mit Frischwasser, insbesondere nach einem Waschvorgang oder aber vor jeder Lichtmessung, so dass eventuell hängen gebliebene Schaumreste zuverlässig von den Lichtschranken 10 entfernt werden. Hierdurch kann eine Blockierung der Lichtschranke und ein Fehlsignal verhindert werden. Das Spülwasser kann zwar beim Eintauchen in die darunter liegende Schaumschichte diese lokal zurückdrängen, aber wegen der kleinen Wassermenge nur sehr leicht. Ausserdem füllt der Schaum nach Ende der Spülung den verdrängten Raum rasch, zumindest teilweise, wieder aus, so dass die Schaumhöhe mit genügender Genauigkeit ermittelt werden kann.

Die oberste Lichtschranke ist bevorzugt genügend höher angeordnet als das höchstmögliche Niveau der Waschlösung bzw. des Schaums.

In der Figur 4 wird eine vierte Ausführungsform der Messeinheit 5 gezeigt. In der vierten Ausführungsform umfasst die Messeinheit 5 als erstes Messelement 6 eine Mehrzahl von Elektroden 13, welche in regelmässigen Abständen A beabstandet zueinander und übereinander im Inneren des Behälters 2 angeordnet sind. Die Elektroden sind gegen die Behälterwand und anderen stromleitenden Maschinenteile sowie gegeneinander elektrisch isoliert. Die Elektroden 13 verändern ihre Leitfähigkeit, sobald der von unten aufsteigende Schaum ein Elektrodenpaar überdeckt. Die Elektrodenpaare der unterschiedlichen Höhen werden dabei in einem schnell rotierenden Taktrhythmus jeweils einzeln eingeschaltet, d.h. es wird jeweils nur über ein Elektrodenpaar gemessen, während die anderen ausgeschaltet sind. So lässt sich in ähnlicher Art und Weise wie im Zusammenhang mit den Lichtschranken 10 erläutert, die Schaumhöhe H ermitteln. In der vierten Ausführungsform wird wiederum das Niveau der Waschlösung vorzugsweise mit einem hydrostatischen Sensor erfasst, sodass aus der Differenz Schaumhöhe H und Niveau J die Schaumdicke D errechnet werden kann. Mit den Elektroden 13 lässt sich also das die Schaumhöhe H repräsentierende erste Messsignal bereitstellen.

Das oberste Elektrodenpaar ist bevorzugt genügend höher angeordnet als das höchstmögliche Niveau der Waschlösung bzw. des Schaums.

Die von den Elektroden 13 und dem zweiten Messelement 7 bereitgestellten Signale werden in gleicher Art und Weise, wie oben im Zusammenhang mit der in der ersten Ausführungsform beschriebenen Steuerung 4, von der Steuerung 4 verarbeitet. Auch die Dosierung vom Behandlungsmittel B erfolgt in gleicher Art und Weise.

Auch bezüglich der Elektroden 13 ist vorzugsweise ein Spülelement 17 angeordnet, welches die Elektroden mit Frischwasser entsprechend abspült, um allfällige Schaumreste zu entfernen.

In der Figur 5 wird eine fünfte Ausführungsform der Messeinheit 5 gezeigt. Die fünfte Ausführungsform der Messeinheit 5 umfasst dabei als erstes Messelement 6 ein im Behälter verschwenkbar gelagerten Stab 14. Der Stab 14 ist dabei um einen Verschwenkpunkt 30 verschwenkbar und wird über ein Antriebselement, wie ein Motor angetrieben. Der Stab 14 ist eine Elektrode, deren Leitfähigkeit sich bei einer Kontaktierung des Schaums verändert. Der Stab ist gegen stromleitende Maschinenteile und den Gegenpol elektrisch isoliert, welcher durch den Behälter und die darin befindliche Waschlösung und Schaummasse gebildet wird. Der Stab 14 steht dabei mit einem Sensor 15 in Verbindung, welcher den Schwenkwinkel des Stabes 14 entsprechend erfasst. Sobald sich die Leitfähigkeit der Elektrode verändert, kann anhand des Schwenkwinkels und der bekannten Stabsgeometrie dabei die Schaumhöhe H bestimmt werden und es kann ein erstes Messsignal bereitgestellt werden. Das Niveau der Waschlösung wird gleich wie in den vorhergehenden Ausführungsformen erfasst, wodurch wiederum die Schaumdicke D ermittelt werden kann.

Der Stab 14 kann aber auch so ausgebildet sein, dass sich dieser translatorisch verschieben lässt.

In einer weiteren, in den Figuren nicht gezeigten Ausführungsform, umfasst die Messeinheit 5 einen Bildsensor, insbesondere mit einer Optikeinheit, wobei der Bildsensor beabstandet zum Niveau der Waschlösung liegt. Mit dem Bildsensor lässt sich dabei die Oberfläche des Schaumes erfassen, wobei das besagte Signal für die Steuerung der Dosiereinrichtung anhand der folgenden Parameter des Schaums definiert beziehungsweise bereitgestellt werden kann:
- Schaummenge, und/oder
- Schaumfläche, und/oder
- Blasengrösse des Schaums, und/oder
- Stabilität bzw. Lebensdauer von Schaumblasen, und/oder
- Fliessgeschwindigkeit des Schaums.

Der Bildsensor umfasst also mindestens einen der oben genannten Parameter und mit einem Berechnungsalgorithmus kann dann auf die Menge des Schaums ein Rückschluss gezogen werden. Hierdurch kann ebenfalls ein Steuersignal für die Dosiereinrichtung bereitgestellt werden, wobei das mindestens eine Behandlungsmittel B entsprechend dosiert werden kann. Vorzugsweise wird auch in dieser Ausführungsform ein Reinigungsmittel und ein Weichspülmittel dosiert.

In der Figur 6 wird die Entwicklung der Waschwirkung bei einer Erhöhung der Waschmittelmenge gezeigt. Bei einer Waschmittelmenge von 30 bis 50 ml wird in diesem Beispiel die optimale Waschwirkung erzielt.

Die Figuren 6 und 7 sind beispielhafte Messergebnisse eines Buntwäsche-Waschprogramms mit niedriger Waschtemperatur. Als Markierung diente dabei ein auf den Türbalg angebrachter Code von Buchstaben, welche durch eine im oberen Bereich des Türrahmens befindliche Kamera erfasst und anschliessend von einer Software erkannt wurden. Dabei gehören die Karo-Punkte in beiden Figuren zum selben Messversuch, was zeigt, dass mit zunehmender Waschmittelmenge die Schaumdicke steigt, und gleichzeitig auch die Waschwirkung. Aber ab ca. 40ml stagniert die Waschwirkung, d.h. eine weitere Erhöhung der Waschmittelmenge bringt keinen Nutzen mehr. Im Gegenteil, ab da stört der nun zu starke Schaum den Ablauf des Waschprogramms. Es kommt zu Programmverlängerung, zusätzlichen Spülgängen mit mehr Wasserverbrauch, und gar zu Schaumaustritt aus der Maschine. Das Beispiel zeigt, dass eine Schaumdicke von 6 bis 8cm optimal ist, dass es für eine gute Waschwirkung sorgt (nicht zu wenig, aber mehr bringt auch keine höhere Waschwirkung), und gleichzeitig eine zu starke und damit schädliche Schaumbildung verhindert. Des weiteren zeigt Fig. 7, dass die Schaumbildung von Wasserhärte und Verschmutzungsgrad abhängt und dass sich die optimale Schaumdicke nach unserem Verfahren automatisch an diese veränderlichen Randbedingungen anpasst und findet.

**BEZUGSZEICHENLISTE**

| | | | |
|---|---|---|---|
| 1 | Wasserführende Vorrichtung | 30 | Verschwenkpunkt |
| 2 | Behälter | 31 | Kommunikationskanal |
| 3 | Dosiereinrichtung | 32 | Kommunikationskanal |
| 4 | Steuerung | B | Behandlungsmittel |
| 5 | Messeinheit | D | Schaumdicke |
| 6 | erstes Messelement | H | Schaumhöhe |
| 7 | zweites Messelement | J | Niveau der Waschlösung |
| 8 | Bildsensor | G | Gegenstände |
| 9 | Markierung | S | Schaum |
| 10 | Lichtschranken | W | Wasser, Waschlösung |
| 11 | Sender | O | Oberfläche |
| 12 | Empfänger | | |
| 13 | Elektroden | | |
| 14 | Stab | | |
| 15 | Sensor | | |
| 16 | Waschtrommel | | |
| 17 | Spülelement | | |
| 18 | Gefäss | | |
| 19 | Ventil | | |
| 20 | weiteres Gefäss | | |
| 21 | Ventil | | |
| 22 | Leitung | | |
| 23 | Pfeil | | |
| 24 | Grund | | |
| 25 | hydrostatischer Sensor | | |
| 26 | Rohr | | |
| 27 | Sammelbecken | | |
| 28 | Wasserleitung | | |
| 29 | Mitnehmer | | |

## Patentansprüche

1. Wasserführende Vorrichtung (1) umfassend
einen Behälter (2) zur Aufnahme von Wasser (W) und mindestens einem im Wasser zu lösenden Behandlungsmittel (B) sowie von zu behandelnden Gegenständen (G) und
eine Dosiereinrichtung (3) zur Dosierung von dem mindestens einen Behandlungsmittel (B), wobei
die Vorrichtung (1) weiterhin eine Steuerung (4) und eine mit der Steuerung (4) zusammenarbeitende Messeinheit (5) umfasst, **dadurch gekennzeichnet, dass**
mit der Messeinheit (5) der vom mindestens einen Behandlungsmittel (B) resultierende Schaum (S) im Behälter (2) erfassbar ist, wobei mit der Messeinheit (5) Daten oder ein Signal für die Steuerung (4) bereitstellbar sind,
wobei die Daten bzw. das Signal den Zustand des Schaums (S) oder einen Parameter des Schaums (S) repräsentieren,
und
dass nach Massgabe der Daten bzw. des Signals das mindestens eine Behandlungsmittel (B) aus der Dosiereinrichtung (3) dosierbar ist.

2. Wasserführende Vorrichtung (1) nach Anspruch 1, **dadurch gekennzeichnet, dass** der Parameter die Schaumdicke (D) ist, wobei die Messeinheit (5) ein erstes Messelement (6) zur Erfassung der Schaumhöhe (H) im Behälter (2) und zur Bereitstellung von die Schaumhöhe (H) repräsentierenden Daten bzw. eines die Schaumhöhe (H) repräsentierenden ersten Messsignals und ein zweites Messelement (7) zur Erfassung des Niveaus (J) der Waschlösung (W) im Behälter (2) und zur Bereitstellung eines das Niveau (J) repräsentierenden zweiten Messsignals umfasst, wobei mit den Daten bzw. dem ersten Messsignal und dem zweiten Messsignal die Schaumdicke (D) bestimmbar ist.

3. Wasserführende Vorrichtung (1) nach Anspruch 2, **dadurch gekennzeichnet, dass** das mindestens eine Behandlungsmittel (B) derart dosierbar ist, dass die Schaumdicke (D) im Bereich von 1 bis 12 cm, insbesondere im Bereich von 4 bis 8 cm, besonders bevorzugt bei 6 cm ist.

4. Wasserführende Vorrichtung (1) nach einem der vorhergehenden Ansprüche, **dadurch gekennzeichnet, dass** die Messeinheit (5) einen Bildsensor (8), insbesondere mit einer Optikeinheit, und eine Markierung (9) umfasst, wobei die Markierung (9) durch den Bildsensor (8) erfassbar ist.

5. Wasserführende Vorrichtung (1) nach Anspruch 4, **dadurch gekennzeichnet, dass** sich die Markierung (9) relativ zum Schaum erstreckt, so dass Teile der Markierung vom Schaum (S) überdeckbar sind, wobei sich die Markierung mit sich verändernder Höhenlage verändert.

6. Wasserführende Vorrichtung (1) nach Anspruch 4 oder 5, **dadurch gekennzeichnet, dass** die Markierung (9) ein Farbcode und/oder ein Strichcode und/oder ein Streifencode und/oder ein Buchstabencode und/oder ein Zahlencode und/oder ein Code von anderen Symbolen und Formen und/oder eine Kombination von diesen ist, wobei sich die Markierung (9) über ihre Höhe verändert.

7. Wasserführende Vorrichtung (1) nach einem der Ansprüche 1 bis 3, **dadurch gekennzeichnet, dass** die Messeinheit (5) einen Bildsensor (8), umfasst, mit welchem Bildsensor (8) die flächenmässige Ausdehnung des Schaums (S) erfassbar ist, wobei über die flächenmässige Ausdehnung des Schaums (S) die Schaumhöhe (H) bestimmbar ist.

8. Wasserführende Vorrichtung (1) nach einem der Ansprüche 1 bis 3, **dadurch gekennzeichnet,**
**dass** die Messeinheit (5), welche vorzugsweise zur Erfassung der Schaumdicke (D) dient, eine Mehrzahl von Lichtschranken (10) mit Sender (11) und Empfänger (12) umfasst, wobei die Lichtschranken (10) vorzugsweise in regelmässigen Abständen (A) bezüglich ihrer Höhenlage beabstandet zueinander im Behälter (2), insbesondere im Inneren des Behälters (2), angeordnet sind,
oder
**dass** die Messeinheit (5), welche vorzugsweise zur Erfassung der Schaumdicke (D) dient, eine Mehrzahl von Elektroden (13) umfasst, wobei die Elektroden (13) vorzugsweise in regelmässigen Abständen (A) beabstandet zueinander in verschiedenen Höhen im Inneren des Behälters (2) angeordnet sind,
oder
**dass** die Messeinheit (5), welche vorzugsweise zur Erfassung der Schaumdicke (D) dient, eine im Behälter (2) rotierbar oder verschwenkbar oder längsverschieblich gelagerte Elektrode (14) umfasst, wobei die Elektrode im Behälter (2) zum Schaum hin bewegbar ist, wobei bei Kontakt mit dem Schaum sich die Leitfähigkeit der Elektrode verändert.

9. Wasserführende Vorrichtung (1) nach einem der Ansprüche 2 bis 8, **dadurch gekennzeichnet, dass** das zweite Messelement (7) eine den hydrostatischen Druck der Waschlösung erfassende Messvorrichtung, insbesondere ein Sensor, ist.

10. Wasserführende Vorrichtung (1) nach Anspruch 1, **dadurch gekennzeichnet, dass** die Messeinheit (5) einen Bildsensor, insbesondere mit einer Optikeinheit, umfasst, wobei der Bildsensor beabstandet zur Oberfläche der Waschlösung bzw. des Schaums liegt, und die Oberfläche des Schaumes erfasst, wobei die besagten Daten bzw. das besagte Signal anhand der Schaummenge und/oder der Schaumfläche und/oder der Blasengrösse des Schaums und/oder der Stabilität bzw. Lebensdauer von Schaumblasen und/oder der Fliessgeschwindigkeit des Schaums bereitstellbar ist.

11. Wasserführende Vorrichtung (1) nach einem der vorhergehenden Ansprüche, **dadurch gekennzeichnet, dass** die wasserführende Vorrichtung (1) eine im Behälter (2) angeordnete und relativ zum Behälter rotierbare Waschtrommel (16) umfasst, wobei die Messeinheit (5), insbesondere das erste Messelement (6), ausserhalb der Trommel (16), aber vorzugsweise innerhalb des Behälters (2) angeordnet ist, oder wobei die Messeinheit (5) ausserhalb des Behälters (2) angeordnet ist.

12. Wasserführende Vorrichtung (1) nach einem der vorhergehenden Ansprüche, **dadurch gekennzeichnet, dass** die Vorrichtung (1) weiterhin ein Spülelement (17) umfasst, mit welchem Teile der Messeinheit (5)mit Frischwasser abspülbar sind.

13. Wasserführende Vorrichtung (1) nach einem der vorhergehenden Ansprüche, **dadurch gekennzeichnet, dass** die wasserführende Vorrichtung eine Waschmaschine ist, wobei der Behälter (2) ein Laugenbehälter ist, in welchem eine Waschtrommel (16) drehbar gelagert ist, oder dass die wasserführende Vorrichtung eine Geschirrspülmaschine ist.

14. Wasserführende Vorrichtung (1) nach einem der vorhergehenden Ansprüche, **dadurch gekennzeichnet, dass** nach Massgabe der Daten bzw. des Signals der Betriebszustand der wasserführenden Vorrichtung veränderbar ist.

15. Wasserführende Vorrichtung (1) nach einem der vorhergehenden Ansprüche, **dadurch gekennzeichnet, dass** eine Steuerung für die Dosierung ein integraler Bestandteil der wasserführenden Vorrichtung (1) ist oder teilweise als ein externer Bestandteil zur wasserführenden Vorrichtung (1) angeordnet ist.

16. Wasserführende Vorrichtung (1) nach einem der vorhergehenden Ansprüche, **dadurch gekennzeichnet, dass** die Dosiereinrichtung (3) mindestens ein mit dem Behälter (2) in Verbindung stehendes Gefäss (18) zur Aufnahme von mindestens einem Behandlungsmittel, insbesondere einem Reinigungsmittel, und ein ansteuerbares Ventil (19) oder eine ansteuerbare Pumpe zur dosierten Abgabe des Behandlungsmittels in den Behälter (2) umfasst, wobei bei zu wenig Schaum im Behälter mehr Reinigungsmittel zugebbar ist.

17. Wasserführende Vorrichtung (1) nach Anspruch 16, **dadurch gekennzeichnet, dass** die Dosiereinrichtung (3) mindestens ein weiteres mit dem Behälter in Verbindung stehendes Gefäss (20) zur Aufnahme von anderem Behandlungsmittel (B) mit Schaum reduzierender Wirkung, insbesondere von Weichspülmittel, und ein ansteuerbares Ventil (21) oder eine ansteuerbare Pumpe zur dosierten Abgabe des anderen Behandlungsmittels (B), insbesondere des Weichspülmittels, in den Behälter (2) umfasst, wobei bei zu viel Schaum das andere den Schaum reduzierende Behandlungsmittel (B), insbesondere das Weichspülmittel, zugebbar ist.

18. Verfahren zum Betrieb einer wasserführenden Vorrichtung, insbesondere nach einem der vorhergehenden Ansprüche, umfassend einen Behälter (2) zur Aufnahme von Wasser (W) und mindestens einem im Wasser zu lösenden Behandlungsmittel (B) sowie von zu behandelnden Gegenständen (G) und eine Dosiereinrichtung (3) zur Dosierung von dem mindestens einen Behandlungsmittel (B), sowie einer Steuerung (4) und einer mit der Steuerung (4) zusammenarbeitenden Messeinheit (5), wobei
mit der Messeinheit (5) der vom mindestens einen Behandlungsmittel (B) resultierende Schaum (S) im Behälter (2) erfasst wird,
wobei mit der Messeinheit (5) Daten oder ein Signal für die Steuerung (4) bereitgestellt werden, wobei die Daten bzw. das Signal den Zustand des Schaums (S) oder einen Parameter des Schaums (S) repräsentieren und
wobei nach Massgabe der Daten bzw. des Signals das mindestens eine Behandlungsmittel (B) aus der Dosiereinrichtung (3) dosiert wird.

19. Verfahren nach Anspruch 18, **dadurch gekennzeichnet, dass** das Signal mit einem vorbestimmten Wert oder Wertebereich verglichen wird und anhand dieses Vergleichs das mindestens eine Behandlungsmittel (B) dosiert bzw. nachdosiert wird, wobei das Signal vorzugsweise die Schaumdicke (D) repräsentiert und/oder dass das Signal mit einem vorbestimmten Wert oder Wertebereich verglichen wird und anhand dieses Vergleichs den Betriebszustand der wasserführenden Vorrichtung verändert wird.

20. Verfahren nach einem der Ansprüche 18 oder 19, **dadurch gekennzeichnet, dass** das Verfahren selbstlernend ausgebildet ist, wobei die erfassten Daten bzw. Signale gespeichert werden und/oder dass eine Bildverarbeitungssoftware mit eingebauten Fuzzylogik-Verfahren und/oder Korrelationsanalyse im Verfahren eingesetzt wird, um bei immer wieder veränderlichen Bildern den Schaum zu erkennen und das wahrscheinlichste Schaumausmass zu ermitteln.

## Claims

1. A water-conducting device (1) comprising
a container (2) for receiving water (W) and at least one treatment agent (B) to be dissolved in the water, as well as articles (G) to be treated and
a dosing device (3) for dosing the at least one treatment agent (B), wherein
the device (1) further comprises a controller (4) and a measuring unit (5) cooperating with the controller (4), **characterized in that**
by means of the measuring unit (5), the foam (S) resulting from the at least one treatment agent (B) in the container (2) can be detected, wherein data or a signal for the controller (4) can be provided with the measuring unit (5),
wherein the data and/or the signal represent the state of the foam (S) or a parameter of the foam (S),
and
that the at least one treatment agent (B) can be dosed by the dosing device (3) in accordance with the data or the signal.

2. The water-conducting device (1) according to claim 1, **characterized in that** the parameter is the foam thickness (D), wherein the measuring unit (5) comprises a first measuring element (6) for detecting the foam height (H) in the container (2) and for providing data that represent the foam height (H) or of a first measurement signal representing the foam height (H) and a second measurement element (7) for detecting the level (J) of the washing solution (W) in the container (2) and for providing a second measurement signal that represents the level (J), the foam thickness (D) being determinable with the data or the first measurement signal and the second measurement signal.

3. The water-conducting device (1) according to claim 2, **characterized in that** the at least one treatment agent (B) is dosed in such a way that the foam thickness (D) is in the range of from 1 to 12 cm, in particular in the range of from 4 to 8 cm, particularly preferably is at 6 cm.

4. The water-conducting device (1) according to any one of the preceding claims, **characterized in that** the measuring unit (5) comprises an image sensor (8), in particular with an optical unit, and a marking (9), wherein the marking (9) can be detected by the image sensor (8).

5. The water-conducting device (1) according to claim 4, **characterized in that** the marking (9) extends relative to the foam, so that parts of the marking can be covered by the foam (S), the marking changing with the changing height position.

6. The water-conducting device (1) according to claim 4 or 5, **characterized in that** the marking (9) comprises a color code and/or a bar code and/or a strip code and/or a letter code and/or a number code and/or a code of other symbols and shapes and/or a combination thereof, the marking (9) changing over its height.

7. The water-conducting device (1) according to any one of claims 1 to 3, wherein the measuring unit (5) comprises an image sensor (8) with which image sensor (8) the surface expansion of the foam (S) can be detected, wherein the foam height (H) can be determined via the surface expansion of the foam (S).

8. The water-conducting device (1) according to one of claims 1 to 3, **characterized in that**
the measuring unit (5), which is preferably used for detecting the foam thickness (D), comprises a plurality of light barriers (10) with transmitter (11) and receiver (12), wherein the light barriers (10) are preferably arranged in the container (2), in particular in the interior of the container (2), at regular spacing (A) with respect to their height position at a distance from one another,
or
**in that** the measuring unit (5), which is preferably used for detecting the foam thickness (D), comprises a plurality of electrodes (13), wherein the electrodes (13) are preferably arranged at regular spacing (A) from one another at different heights in the interior of the container (2),
or
**in that** the measuring unit (5), which is preferably used for detecting the foam thickness (D), comprises an electrode (14) that is rotatably or pivotably or longitudinally displaceably accommodated in the container (2), wherein the electrode (14) is movable towards the foam, the conductivity of the electrode changing when in contact with the foam.

9. The water-conducting device (1) as claimed in any one of claims 2 to 8, **characterized in that** the second measuring element (7) is a measuring device, in particular a sensor, which detects the hydrostatic pressure of the washing solution.

10. The water-conducting device (1) according to claim 1, **characterized in that** the measuring unit (5) comprises an image sensor, in particular with an optical unit, wherein the image sensor is spaced apart from the surface of the wash solution or of the foam, and detects the surface of the foam, wherein said data or said signal can be provided by means of the foam quantity and/or the foam area and/or the bubble size of the foam and/or the stability or life time of foam bubbles and/or the flow rate of the foam.

11. The water-conducting device (1) according to any one of the preceding claims, **characterized in that** the water-conducting device (1) comprises a washing drum (16) which is arranged in the container (2) and can be rotated relative to the container, wherein the measuring unit (5), in particular the first measurement element (6), is arranged outside the drum (16), but preferably inside the container (2), or wherein the measuring unit (5) is arranged outside the container (2).

12. The water-conducting device (1) according to any one of the preceding claims, **characterized in that** the device (1) further comprises a rinsing element (17) with which parts of the measuring unit (5) can be rinsed with fresh water.

13. The water-conducting device (1) according to any one of the preceding claims, **characterized in that** the water-conducting device is a washing machine, wherein the container (2) is a lye container in which a washing drum (16) is rotatably mounted, or wherein the device is a dishwasher.

14. The water-conducting device (1) according to any one of the preceding claims, **characterized in that** the operating state of the water-conducting device is variable according to the data or the signal.

15. The water-conducting device (1) according to any one of the preceding claims, wherein a controller for the dosing is an integral component of the water-conducting device (1) or is arranged in part as an external component to the water-conducting device (1).

16. The water-conducting device (1) according to any one of the preceding claims, wherein the dosing device (3) comprises at least one vessel (18), the vessel (18) being connected to the container (2), for receiving at least one treatment agent, in particular a cleaning agent, and a controllable valve (19) or a controllable pump for dosed delivery of the treatment agent into the container (2), wherein, with insufficient foam in the container, more cleaning agent can be added.

17. The water-conducting device (1) as claimed in claim 16, **characterized in that** the dosing device (3) comprises at least one further vessel (20), the further vessel being connected to the container (2), for receiving other treatment agent (B) with a foam-reducing effect, in particular a softener, and a controllable valve (21) or a controllable pump for dosed delivery of the other treatment agent (B), in particular the softener, into the container (2), wherein, with too much foam, the other, the foam reducing agent (B), in particular the softener, can be added.

18. A method for operating a water-conducting device, in particular according to any one of the preceding claims, comprising a container (2) for receiving water (W) and at least one treatment agent (B) to be dissolved in the water, as well as articles (G) to be treated and a dosing device (3) for dosing the at least one treatment agent (B), as well as a controller (4) and a measuring unit (5) cooperating with the controller (4), wherein
by means of the measuring unit (5), the foam (S) in the container (2) resulting from the at least one treatment agent (B) is detected,
wherein by means of the measuring unit (5) the data or a signal are provided for the controller (4), the data or the signal representing the state of the foam (S) or a parameter of the foam (S), and
wherein the at least one treatment agent (B) is dosed by the dosing device (3) in accordance with the data or the signal.

19. The method as claimed in claim 18, **characterized in that** the signal is compared with a predetermined value or range of values, and, based on this comparison, the at least one treatment agent (B) is dosed or post-dosed, wherein the signal preferably representing the foam thickness (D) and/or that the signal is compared with a predetermined value or value range and, based on this comparison, the operating state of the water-conducting device is changed.

20. The method as claimed in claim 18 or 19, **characterized in that** the method is self-learning, wherein the acquired data or signals are stored and/or that an image processing software with built-in fuzzy-logic methods and/or correlation analysis is used in the method, in order to recognize, in the presence of steadily changing pictures, the foam and to determine the most probable foam quantity.

## Revendications

1. Un dispositif à écoulement d'eau (1) comprenant
un récipient (2) pour la réception d'eau (W) et au moins un agent de traitement (B) destiné à être dissout dans l'eau ainsi que d'objets destinés à être traités (G), et une installation de dosage (3) pour le dosage de l'au moins un agent de traitement (B), où
le dispositif (1) comprend d'avantage un système de contrôle (4) et une unité de mesure (5) coopérant avec le système de contrôle (4), **caractérisé en ce que** dans le récipient (2), la mousse (S) résultant de l'au moins un agent de traitement (B) peut être saisie au moyen de l'unité de mesure (5), où des donnés ou un signal peuvent être mis à disposition au moyen de l'unité de mesure (5) pour le système de contrôle (4),
où les données respectivement le signal représentent l'état de la mousse (S) ou un paramètre de la mousse (S),
et
que conformément aux données respectivement au signal, l'au moins un agent de traitement (B) peut être dosé à partir de l'installation de dosage (3).

2. Le dispositif à écoulement d'eau (1) selon la revendication 1, **caractérisé en ce que** le paramètre est l'épaisseur de mousse (D), où l'unité de mesure (5) comprend un premier élément de mesure (6) pour la saisie de la hauteur de mousse (H) dans le récipient (2) et pour la mise à disposition des données représentant la hauteur de mousse (H) respectivement d'un premier signal de mesure représentant la hauteur de mousse (H) et d'un deuxième élément de mesure (7) pour la saisie du niveau (J) de la solution de lavage (W) dans le récipient (2) et pour la mise à disposition d'un deuxième signal de mesure représentant le niveau (J), où l'épaisseur de mousse (D) peut être déterminée au moyen des données respectivement du premier signal de mesure et du deuxième signal de mesure.

3. Le dispositif à écoulement d'eau (1) selon la revendication 2, caractérisé en ce au moins un agent de traitement (B) peut être dosé de sorte que l'épaisseur de la mousse (D) est dans le domaine de 1 à 12 cm, en particulier dans le domaine de 4 à 8 cm, en particulier préférablement est de 6 cm.

4. Le dispositif à écoulement (1) selon une des revendications précédentes, **caractérisé en ce que** l'unité de mesure (5) comprend un capteur d'image (8), en particulier ayant une unité optique, et un marquage (9), où le marquage (9) peut être saisi par le capteur d'image (8).

5. Le dispositif à écoulement d'eau (1) selon la revendication 4, **caractérisé en ce que** le marquage (9) s'étend de manière relative par rapport à la mousse, de sorte que des parties du marquage peuvent être couvertes par de la mousse (S), où le marquage varie avec une hauteur variable.

6. Le dispositif à écoulement d'eau (1) selon les revendications 4 ou 5, **caractérisé en ce que** le marquage (9) est un code de couleurs et/ou un code à barres et/ou un code à barres et/ou un code en lettres et/ou en chiffres et/ou un code d'autres symboles et formes et/ou une combinaison de ceux-ci, où le marquage (9) varie le long de son hauteur.

7. Le dispositif à écoulement d'eau (1) selon les revendications 1 à 3, **caractérisé en ce que** l'unité de mesure (5) comprend un capteur d'image (8), avec lequel capteur d'image (8) l'étendue en surface de la mousse (S) peut être saisie, où à partir de l'étendue en surface de la mousse (S) la hauteur de mousse (H) peut être déterminée.

8. Le dispositif à écoulement d'eau (1) selon les revendications 1 à 3, caractérisé en ce l'unité de mesure (5), laquelle sert préférablement à la saisie de l'épaisseur de la mousse (D), comprend une pluralité de barrières photoélectriques (10) avec un émetteur (11) et un capteur (12), où les barrières photoélectriques (10) sont disposées préférablement à des intervalles réguliers (A) par rapport à leur hauteur l'une par rapport à l'autre dans le récipient (2) en particulier à l'intérieur du récipient (2), ou que l'unité de mesure (5), laquelle sert préférablement à la saisie de l'épaisseur de mousse (D), comprenant une pluralité d'électrodes (13), où les électrodes (13) sont disposées à des intervalles réguliers (A) les unes par rapport aux autres à des différentes hauteurs dans l'intérieur du récipient (2), ou que l'unité de mesure (5), laquelle sert préférablement à la saisie de l'épaisseur de mousse (D) comprend une électrode (14) montée de manière rotative ou pivotable ou déplaçable longitudinalement dans le récipient (2), où l'électrode peut être déplacée dans le récipient (2) vers la mousse, où lors du contact avec la mousse la conductibilité de l'électrode varie.

9. Le dispositif à écoulement d'eau (1) selon la revendication 2 à 8, **caractérisé en ce que** le deuxième élément de mesure (7) est un dispositif de mesure saisissant la pression hydrostatique de la solution de lavage, en particulier un capteur.

10. Le dispositif à écoulement d'eau (1) selon la revendication 1, **caractérisé en ce que** l'unité de mesure (5) comprend un capteur d'image, en particulier ayant une unité optique, où le capteur d'image est situé de manière espacée à la surface de la solution de lavage respectivement de la mousse, et saisit la surface de la mousse, où lesdites données respectivement ledit signal peuvent être mis à disposition au moyen de la quantité de mousse et/ou la surface de mousse et/ou la taille de bulles de mousse et/ou la stabilité respectivement la longévité des bulles de mousse et/ou de la vitesse d'écoulement de la mousse.

11. Le dispositif à écoulement d'eau (1) selon une des revendications précédentes, **caractérisé en ce que** le dispositif à écoulement d'eau (1) comprend une cuve de lavage (16) disposée dans le récipient (2) et pouvant être tournée par rapport au récipient, où l'unité de mesure (5), en particulier le premier élément de mesure (6), est disposée à l'extérieur de la cuve (16) mais préférablement à l'intérieur du récipient (2), où l'unité de mesure (5) est disposée à l'extérieur du récipient (2).

12. Le dispositif à écoulement d'eau (1) selon une des revendications précédentes, **caractérisé en ce que** le dispositif (1) comprend d'avantage un élément de lavage (17) avec lequel des parties de l'unité de mesure (5) peuvent être rincées avec de l'eau claire.

13. Le dispositif à écoulement d'eau (1) selon une des revendications précédentes, **caractérisé en ce que** le dispositif à écoulement d'eau est une machine à laver, où le récipient (2) est un récipient à solution détergente dans lequel une cuve de lavage (16) est montée de manière rotative, ou que le dispositif à écoulement d'eau est un lave-vaisselle.

14. Le dispositif à écoulement d'eau (1) selon une des revendications précédentes, **caractérisé en ce que** conformément aux données respectivement du signal l'état de fonctionnement du dispositif à écoulement d'eau peut être varié.

15. Le dispositif à écoulement d'eau (1) selon une des revendications précédentes, **caractérisé en ce que** un système de contrôle pour le dosage est une partie intégrale du dispositif à écoulement d'eau (1), ou est disposée partiellement comme partie externe au dispositif à écoulement d'eau (1).

16. Le dispositif à écoulement d'eau (1) selon une des revendications précédentes, **caractérisé en ce que** l'installation de dosage (3) comprend au moins un conteneur (18) en connexion avec le récipient (2) pour la réception d'au moins un agent de traitement, en particulier d'un agent de nettoyage, et une soupape pouvant être contrôlée (19) ou une pompe pouvant être contrôlée pour la décharge dosée d'un agent de traitement dans le récipient (2), où dans le cas de trop peu de mousse dans le récipient d'avantage d'agent de lavage peut être ajouté.

17. Le dispositif à écoulement d'eau (1) selon la revendication 16, **caractérisé en ce que** l'installation de dosage (3) comprend au moins un conteneur (20) additionnel en connexion avec le conteneur pour la réception d'un autre agent de traitement (B) ayant un effet réduisant la mousse, en particulier d'un agent assouplissant, et une soupape pouvant être contrôlée ou une pompe pouvant être contrôlée pour la décharge dosée de l'autre agent de traitement (B), en particulier de l'agent assouplissant, dans le récipient (2), où dans le cas de trop de mousse l'autre agent de traitement (B) réduisant la mousse, en particulier l'agent d'assouplissement, peut être ajouté.

18. Un procédé pour le fonctionnement d'un dispositif à écoulement d'eau, en particulier selon une des revendications précédentes, comprenant un récipient (2) pour la réception d'eau (W) et au moins un agent de traitement (B) destiné à être dissout dans l'eau, ainsi que d'objets destinés à être traités (G) et une installation de dosage (3) pour le dosage d'au moins un agent de traitement (B), ainsi qu'un système de contrôle (4) et une unité de mesure (5) coopérant avec le système de contrôle (4), où dans le récipient (2), la mousse (S) résultant de l'au moins un agent de traitement (B) peut être saisie au moyen de l'unité de mesure (5), où des données ou un signal peuvent d'être mis à disposition au moyen de l'unité de mesure (5) pour le système de contrôle (4), où les données respectivement le signal représentant l'état de la mousse (S), ou un paramètre de la mousse (S) et que conformément aux données respectivement au signal d'au moins un agent de traitement (B) est dosé à partir de l'installation de dosage (3).

19. Le procédé selon la revendication 18, **caractérisé en ce que** le signal est comparé à une valeur prédéterminée ou un domaine de valeurs prédéterminé et au moyen de cette comparaison, l'au moins un agent de traitement (B) est dosé respectivement re-dosé, où le signal représente préférablement l'épaisseur de mousse (D) et/ou que le signal est comparé à une valeur prédéterminée ou un domaine de valeurs prédéterminé et à l'aide de cette comparaison, l'état de fonctionnement du dispositif à écoulement d'eau est varié.

20. Le procédé selon une des revendications 18 ou 19, **caractérisé en ce que** le procédé est formé de manière autodidacte, où les données respectivement le signal saisies sont sauvegardées et/ou qu'un logiciel de traitement d'image avec un procédé incorporé à logique floue et/ou d'analyse de corrélation sont utilisés dans le procédé, pour reconnaitre la mousse dans le cas d'images continuellement variables et pour déterminer l'étendue de mousse la plus probable.
